# EUROPÄISCHE PATENTSCHRIFT

(11) **EP 2 087 228 B1**
(45) Veröffentlichungstag und Bekanntmachung des Hinweises auf die Patenterteilung: **18.07.2012**
(21) Anmeldenummer: 07803448.5
(22) Anmeldetag: 13.09.2007
(51) Int. Cl.: F02M 51/06, F02M 61/18

(54) **BRENNSTOFFEINSPRITZVENTIL**
FUEL INJECTION VALVE
SOUPAPE D'INJECTION DE CARBURANT

(30) Priorität: 31.10.2006 DE 102006051327
(43) Veröffentlichungstag der Anmeldung: 12.08.2009
(73) Patentinhaber: Robert Bosch GmbH, 70442 Stuttgart (DE)
(72) Erfinder: KRAUSE, Andreas, 71706 Unterriexingen (DE)
(86) Internationale Anmeldenummer: PCT/EP2007/059611
(87) Internationale Veröffentlichungsnummer: WO 2008/052840

(56) Entgegenhaltungen:
- EP-A- 1 195 515
- EP-A- 1 335 129
- DE-A1- 19 815 789
- DE-A1-102005 036 951
- JP-A- 11 148 446
- US-A1- 2004 046 064

## Beschreibung

### Stand der Technik

Die Erfindung geht von einem Brennstoffeinspritzventil nach der Gattung des Hauptanspruchs aus.

Zur Gemischaufbereitung werden bei derzeitig im Einsatz befindlichen Einspritzventilen für die Benzindirekteinspritzung in der Regel zylindrische Spritzlöcher vorgesehen. Gestufte Spritzlöcher werden derzeit eingesetzt, um das Spritzloch vor Ablagerungen zu schützen und um eine Spritzlochverkürzung bei konstanter

Spritzlochscheibendicke zu erzielen.

Aus der EP 1335129 A2 ist bereits ein Brennstoffeinspritzventil bekannt, das insbesondere zum direkten Einspritzen von Brennstoff in einen Brennraum einer Brennkraftmaschine geeignet ist. Das Brennstoffeinspritzventil weist eine in einem Düsenkörper angeordnete Ventilnadel auf, welche durch einen Aktor betätigbar ist, und einen mit der Ventilnadel in Wirkverbindung stehenden Ventilschließkörper, der zum Öffnen und Schließen des Ventils mit einer Ventilsitzfläche zusammenwirkt, die an einem Ventilsitzkörper ausgebildet ist, wobei der Ventilsitzkörper mit zumindest einem Spritzloch versehen ist. Das zumindest eine Spritzloch besitzt dabei einen ersten zylindrischen Abschnitt mit einer Brennstoffeinlassöffnung und einen stromabwärts des ersten zylindrischen Abschnitts angeordneten zweiten zylindrischen Abschnitt mit einer Brennstoffauslassöffnung, wobei der erste und der zweite zylindrische Abschnitt nicht koaxial zueinander verlaufen. Vielmehr verläuft der erste zylindrische Abschnitt des Spritzlochs parallel zu einer Ventillängsachse, während sich daran der zweite zylindrische Abschnitt bestehend aus nochmals mehreren Abschnitten schräg geneigt zur Ventillängsachse anschließt. In den zweiten zylindrischen Abschnitt ist zudem noch eine Lochscheibe mit einem drosselnden Spritzloch geringeren Durchmessers eingesetzt.

Aus der WO 02/084104 A1 ist ein Brennstoffeinspritzventil für Brennstoffeinspritzanlagen von Brennkraftmaschinen bekannt, welches eine Magnetspule, eine mit der Magnetspule in Wirkverbindung stehende und in Schließrichtung von einer Rückstellfeder beaufschlagte Ventilnadel zur Betätigung eines Ventilschließkörpers, der zusammen mit einer an einem Ventilsitzkörper ausgebildeten Ventilsitzfläche einen Dichtsitz bildet, und zumindest zwei Abspritzöffnungen, die in dem Ventilsitzkörper ausgebildet sind, umfasst. Die Abspritzöffnungen sind so in dem Ventilsitzkörper ausgebildet, dass sie vor zirkulierenden Gemischströmungen in einem Brennraum der Brennkraftmaschine abgeschirmt sind und weisen dazu ein zylindrisches Abspritzloch und einen sich daran anschließenden Ringwall auf, der hoch genug ist, jede der Abspritzöffnungen gegen die im Brennraum zirkulierenden Strömungen abzuschirmen.

Um eine Spraywinkelerhöhung zu erzielen, ist es weiterhin im Stand der Technik bekannt, das Länge-/Durchmesser-Verhältnis des Spritzlochs zu reduzieren, jedoch ist die Reduzierung der Spritzlochlänge aufgrund der damit verbundenen Festigkeitsabnahme der Spritzlochscheibe limitiert.

Für die Saugrohreinspritzung werden darüber hinaus Ventile mit trompetenförmigen Spritzlöchern eingesetzt, welche dem Strahl schon innerhalb des Spritzloches eine hohe Querbewegung verleihen und damit eine schnelle und gute Zerstäubung ermöglichen. Hierdurch wird ebenfalls eine Erhöhung des Spraywinkels erzielt, jedoch mit mäßiger Strahlstabilität. Der Strahlwinkel ist bei einer derartigen Konfiguration stark von den Anströmverhältnissen abhängig.

Bei den oben beschriebenen Ventilen besteht der Nachteil, dass die Gemischaufbereitung über einen turbulenten annähernd zylindrischen Freistrahl erfolgt, der ein relativ geringes Oberflächen-/Volumen-Verhältnis aufweist.

Weiterhin sind Ventile für die Niederdruckeinspritzung bekannt, welche stark geneigte konische Spritzlöcher aufweisen. Da die als dünner Film abgespritzte Masse wesentlich besser zerstäubt als der Hauptstrahl, kommt es zwar insgesamt zu einer SMD-Verbesserung, jedoch eignet sich diese Geometrie nicht für Brennstoffeinspritzventile mit gestuften Abspritzlöchern und die Querströmung, welche vorrangig durch den Lochneigungswinkel ϕ des Spritzloches erzeugt wird, ist zwangsläufig mit dem Abspritzwinkel γ gekoppelt.

### Vorteile der Erfindung

Demgegenüber hat das erfindungsgemäße Brennstoffeinspritzventil mit dem kennzeichnenden Merkmal des Hauptanspruchs den Vorteil, dass eine Verbesserung des SMDs, insbesondere für Saugrohreinspritzventile, erzielt wird, und es besteht mittels der erfindungsgemäßen Konfiguration die Möglichkeit einer Spraywinkelerhöhung bei Hochdruckeinspritzventilen, um die Strahlpenetration in den Brennraum weiter reduzieren zu können. Im Verglich zu dem oben beschriebenen Ventil ist die für das zur Strahlaufweitung verwendete Prinzip erforderliche Querströmung auch nicht zwangsweise mit dem Abspritzwinkel γ gekoppelt.

Vorzugsweise kann die erfindungsgemäße Konfiguration des Spritzlochs bei bereits mit gestuften Spritzlöchern gefertigten Brennstoffeinspritzventilen eingesetzt werden, wobei lediglich eine entsprechende Modifikation der Lochachsen notwendig ist.

Es ist besonders vorteilhaft, dass das oben beschriebene erfindungsgemäße Prinzip der Strahlaufbereitung mit bereits etablierten Fertigungsmethoden ermöglicht wird.

Darüber hinaus ist von Vorteil, dass gegenüber den oben beschriebenen Ventilen des Standes der Technik nicht nur ein turbulenter zylindrischer Freistrahl erzeugt wird, der relativ schlecht bzw. nur bei Anwendung hoher Drücke gut zerstäubt, sondern ein gewisser Anteil des Brennstoffdurchflusses als dünne, gut zerstäubende Lamelle abgespritzt wird.

Ein weiterer Vorteil des erfindungsgemäßen Brennstoffeinspritzventils ist, dass die Umfangsrichtung des Fluids ähnlich wie beim Drallventil beim Verlassen des Spritzloches eine zusätzliche Aufweitung des Strahls über den geometrischen Winkel hinaus bewirkt.

### Zeichnung

Ein Ausführungsbeispiel eines Brennstoffeinspritzventils gemäß dem Stand der Technik, ein Ausführungsbeispiel eines Ventilsitzelements gemäß dem Stand der Technik sowie eines Ventilsitzelements eines erfindungsgemäßen Brennstoffeinspritzventils sind in der Zeichnung vereinfacht dargestellt und werden in der nachfolgenden Beschreibung näher erläutert. Es zeigen:
- Fig. 1: einen schematischen Querschnitt durch ein Brennstoffeinspritzventil gemäß dem Stand der Technik;
- Fig. 2a, 2b: einen schematischen Querschnitt durch einen Ventilsitzkörper gemäß dem Stand der Technik bzw. eine Abbildung einer durch das Spritzloch erzeugten Strahlgeometrie entlang der Linie A-A der Fig. 2a;
- Fig. 3a, 3b: einen schematischen Querschnitt durch einen erfindungsgemäßen Ventilsitzkörper bzw. eine Abbildung einer Spritzlochgeometrie entlang der Linie A-A der Fig. 3a; und
- Fig. 4a, 4b: einen schematischen Querschnitt durch den erfindungsgemäßen Ventilsitzkörper bzw. eine Abbildung der erzeugten Strahlgeometrie entlang der Linie A-A der Fig. 4a.

### Beschreibung des Ausführungsbeispiels

Fig. 1 zeigt einen schematischen Querschnitt durch ein Brennstoffeinspritzventil 1 gemäß dem Stand der Technik, an welchem die wesentlichen Bauteile des Ventils kurz erläutert werden sollen.

Das Brennstoffeinspritzventil 1 ist in der Form eines Brennstoffeinspritzventils für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht mit einem Ventilschließkörper 4 in Wirkverbindung, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes elektromagnetisch betätigbares Brennstoffeinspritzventil 1, welches über ein Spritzloch 7 verfügt. Der Düsenkörper 2 ist durch eine Dichtung 8 gegen den Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch einen Spalt 26 voneinander getrennt und stützen sich auf einem Verbindungsbauteil 29 ab. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite der Einstellscheibe 15 befindet sich ein Anker 20. Dieser steht über einen ersten Flansch 21 kraftschlüssig mit der Ventilnadel 3 in Verbindung, welche durch eine Schweißnaht 22 mit dem ersten Flansch verbunden ist. Auf dem ersten Flansch 21 stützt sich eine Rückstellfeder 23 ab, welche in der vorliegenden Bauform des Brennstoffeinspritzventils 1 durch eine Hülse 24 auf Vorspannung gebracht wird. Ein zweiter flansch 31, welcher mit der Ventilnadel 3 ebenfalls über eine Schweißnaht 33 verbunden ist, dient als unterer Ankeranschlag. Ein elastischer Zwischenring 32, welcher auf dem zweiten Flansch 31 aufliegt, vermeidet Prellen beim Schließen des Brennstoffeinspritzventils 1.

In der Ventilnadelführung 14, im Anker 20 und in dem Ventilsitzkörper 5 verlaufen Brennstoffkanäle 30a, 30, die den Brennstoff, welcher über eine zentrale Brennstoffzufuhr 16 zugeführt und durch ein Filterelement 25 gefiltert wird, zum Spritzloch 7 in dem Ventilsitzkörper 5 leiten. Das Brennstoffeinspritzventil 1 ist durch eine Dichtung 28 gegen eine nicht dargestellte Verteilerleitung abgedichtet.

Im Ruhezustand des Brennstoffeinspritzventils 1 wird der Anker 20 über den ersten Flansch 21 an der Ventilnadel 3 von der Rückstellfeder 23 entgegen seiner Hubrichtung so beaufschlagt, dass der Ventilsitzkörper 4 an der Ventilsitzfläche 6 in dichtender Anlage gehalten wird. Bei Erregung der Magnetspule 10 baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 13 und dem Anker 20 befindlichen Arbeitsspalt 27 vorgegeben ist. Der Anker 20 nimmt den ersten Flansch 21, welcher mit der Ventilnadel 3 verschweißt ist, und damit die Ventilnadel 3 ebenfalls in Hubrichtung mit. Der mit der Ventilnadel 3 in Wirkverbindung stehende Ventilschließkörper 4 hebt von der Ventilsitzfläche 6 ab und der über die Brennstoffkanäle 30a, 30b zum Spritzloch 7 gelangende Brennstoff wird abgespritzt. Wird der Spulenstrom abgeschaltet, fällt der Anker 20 nach genügendem Abbau des Magnetfeldes durch den Druck der Rückstellfeder 23 auf den ersten Flansch 21 vom Innenpol 13 ab, wodurch sich die Ventilnadel 3 entgegen der Hubrichtung bewegt. Dadurch setzt der Ventilschließkörper 4 auf der Ventilsitzfläche 6 auf, und das Brennstoffeinspritzventil 1 wird geschlossen.

Fig. 2a zeigt einen schematischen Querschnitt durch einen Ventilsitzkörper 5 gemäß dem Stand der Technik. Der Ventilsitzkörper 5 weist eine zulaufseitige Stirnfläche 34 und eine gegenüberliegende abspritzseitige Stirnfläche 35 auf. Das Spritzloch 7 tritt an der zulaufseitigen Stirnfläche 34 schräg zu dieser in einem mit ihr gebildeten Winkel ϕ über eine Eintrittsöffnung 36 in den Ventilsitzkörper 5 ein und tritt an der abspritzseitigen Stirnfläche 35 unter einem Winkel γ, welchen die Längsachse des Spritzlochs 7 mit der Stirnfläche 35 bildet, wieder aus. Das Spritzloch 7 weist somit eine stark geneigte und auch konische Form auf. Der Neigungswinkel γ bzw. ϕ des Spritzlochs führt zum einen dazu, dass die Strömung am Spritzlocheinlauf ablöst und somit eine zweiphasige Strömung im Spritzloch entsteht. Zum anderen wird die Einlaufströmung vₑᵢₙ in eine Axialkomponente vₐₓ und eine Radialkomponente vᵣ aufgeteilt. Der Winkel zwischen vₑᵢₙ und vₐₓ (90° - δ) entsteht vorwiegend durch den Winkel ϕ, kann aber auch durch eine forcierte Queranströmung des Loches und damit Richtungsänderung von vₑᵢₙ vermindert oder vergrößert werden. Die senkrecht auf die Spritzlochwand geneigte Geschwindigkeitskomponente vᵣ wird in eine Umfangskomponente umgewandelt, die dazu führt, dass im mit Luft gefüllten Teil des Spritzloches ein dünner Film aufgebaut wird. Der Rest des Durchflusses wird wie bei anderen Ventilen als annähernd zylindrischer Hauptstrahl 38 abgespritzt. Da die als dünner Film 39 abgespritzte Masse wesentlich besser zerstäubt als der Hauptstrahl 38, kommt es in der Summe zu einer SMD-Verbesserung, jedoch ist die für dieses Prinzip erforderliche Queranströmung, welche vorrangig durch den Lochneigungswinkel ϕ des Spritzlochs 7 erzeugt wird, mit dem Abspritzwinkel γ gekoppelt. Die durch diese Konfiguration erzeugte Strahlgeometrie entlang der Linie A-A der Fig. 2a ist in einer Draufsicht auf die Strahlgeometrie in Fig. 2b gezeigt.

Fig. 3a zeigt einen schematischen Querschnitt durch einen erfindungsgemäßen Ventilsitzkörper 5. Der Ventilsitzkörper 5 weist ein Spritzloch 7 auf, welches an seiner zuströmseitigen Stirnfläche 34 in den Ventilsitzkörper 5 eintritt und einer abspritzseitigen Stirnfläche 35 austritt. Das Spritzloch 7 besteht aus einem ersten zylindrischen Abschnitt 40 und einem zweiten zylindrischen Abschnitt 41, welche nicht koaxial zueinander angeordnet sind. Vielmehr bildet die Einlassöffnung 36 bzw. eine Längsachse des ersten zylindrischen Abschnitts 40 mit der zuströmseitigen Stirnfläche 34 einen Winkel ϕ, welcher den Einlaufwinkel der Brennstoffströmung in das Spritzloch 7 kennzeichnet. Die Austrittsöffnung 37 bzw. die Längsachse des zweiten zylindrischen Abschnitts 41 bildet einen Winkel γ mit der abspritzseitigen Stirnfläche 35 des Ventilsitzkörpers 5. Weiterhin besteht der Spritzlocheinlauf bzw. die Einlassöffnung 36 aus einem Zylinder mit dem Durchmesser d, und der Spritzlochauslauf bzw. die Auslassöffnung 37 besteht aus einem Zylinder mit dem Durchmesser D, der größer als der Durchmesser d ist. Die Längsachse des ersten zylindrischen Abschnitts 40 und die Längsachse des zweiten zylindrischen Abschnitts 41 sind in einem Winkel α zueinander geneigt. Der Winkel α steuert, in welchem Verhältnis der durch den Einlaufzylinder bzw. den ersten zylindrischen Abschnitt 40 axial geleitete Fluidstrom der Geschwindigkeit v im Auslaufzylinder bzw. im zweiten zylindrischen Abschnitt 41 in eine Radial- (vᵣ) und damit Umfangskomponente (vᵤ) umgewandelt wird. Dies ist umso stärker der Fall, je größer der Winkel α zwischen den beiden Längsachsen ist.

Mit dem Winkel γ wird der Abspritzwinkel vorgegeben. Dieser kann bei konstantem α und damit ohne Funktionsbeeinträchtigung variiert werden. Es ändert sich hierbei lediglich der Einlaufwinkel ϕ. Idealerweise ist das Verschneidungsmaß I möglichst gleich oder kleiner Null. Diese Forderung wird am leichtesten erfüllt, wenn b gleich Null ist, dass heißt, wenn ein Abschnitt einer Mantelfläche des ersten zylindrischen Abschnitts 40 an einen Abschnitt einer Mantelfläche des zweiten zylindrischen Abschnitts 41 angrenzt und ein weiterer Abschnitt einer Mantelfläche des ersten zylindrischen Abschnitts 40 an einer Deckfläche 42 des zweiten zylindrischen Abschnitts 41 angrenzt. In Fig. 3b ist eine Schnittansicht entlang der Linie A-A der Fig. 3a gezeigt. Hier ist ersichtlich, dass die beiden Zylinderachsen nicht in einer Ebene liegen müssen bzw. liegen, sondern einen seitlichen Versatz f aufweisen. Je größer f ist, desto unregelmäßiger wird die Aufteilung des Massenstroms auf die beiden Lamellen bzw. den Film 39.

Das erfindungsgemäße Strömungsprinzip ist nochmals in Fig. 4a und 4b verdeutlicht. Insbesondere, wenn das Verschneidungsmaß I nicht gleich Null ist, wird ein Teil des Strahls mit einem Abspritzwinkel gleich dem Einlaufwinkel ϕ bzw. der Richtung von v abgespritzt und bildet einen Nebenstrahl, welcher in Fig. 4a und 4b mit Bezugszeichen 43 gekennzeichnet ist. Dieser Anteil wird nicht zum Aufbau der Lamellen bzw. des dünnen Films 39 verwendet. Die Geschwindigkeitskomponente des Geschwindigkeitsvektors v, welche parallel zur Längsachse des zweiten zylindrischen Abschnitts 41 verläuft (vₐₓ), wird vorwiegend als Hauptstrahl bzw. Freistrahl 38 koaxial zu diesem abgespritzt. Die Geschwindigkeitskomponente vᵣ wird teilweise in die Geschwindigkeitskomponente vᵤ umgewandelt und dient zum Aufbau der Lamellen 39 bzw. des dünnen Films 39. Nachdem die Lamellen das Spritzloch 7 an der abspritzseitigen Auslassöffnung 37 des zweiten zylindrischen Abschnitts 41 des Spritzlochs 7 verlassen, wird aufgrund der durch die Umfangskomponente aufgebauten Zentrifugalkraft wieder eine Radialkomponente erzeugt, die zu einer verstärkten Auffächerung des Strahls führt.

## Patentansprüche

1. Brennstoffeinspritzventil (1), insbesondere zum direkten Einspritzen von Brennstoff in einen Brennraum (18) einer Brennkraftmaschine, mit einer in einem Düsenkörper (2) angeordneten Ventilnadel (3), welche durch einen Aktor betätigbar ist, und mit einem mit der Ventilnadel (3) in Wirkverbindung stehenden Ventilschließkörper (4), der zum Öffnen und Schließen des Ventils (1) mit einer Ventilsitzfläche (6) zusammenwirkt, die an einem Ventilsitzkörper (5) ausgebildet ist, wobei der Ventilsitzkörper (5) mit zumindest einem Spritzloch (7) versehen ist, wobei das zumindest eine Spritzloch (7) einen ersten zylindrischen Abschnitt (40) mit einer Brennstoffeinlassöffnung (36) und einen stromabwärts des ersten zylindrischen Abschnitts (40) angeordneten zweiten zylindrischen Abschnitt (41) mit einer Brennstoffauslassöffnung (37) aufweist, wobei der erste und der zweite zylindrische Abschnitt (40, 41) nicht koaxial zueinander verlaufen.
**dadurch gekennzeichnet,**
**dass** der erste zylindrische Abschnitt (40) des Spritzlochs (7) bezüglich einer Ventillängsachse schräg geneigt unter einem Winkel verläuft, und die jeweiligen Längsachsen des ersten zylindrischen Abschnitts (40) und des zweiten zylindrischen Abschnitts (41) in einem Winkel α derart zueinander geneigt sind, dass der zweite zylindrische Abschnitt (41) mit der Brennstoffauslassöffnung (37) in umgekehrter Richtung schräg geneigte unter einem Winkel bezüglich der Ventillänesachse verläuft.

2. Brennstoffeinspritzventil (1) nach Anspruch 1,
**dadurch gekennzeichnet,**
**dass** die Brennstoffeinlassöffnung (36) einen Durchmesser d aufweist, der kleiner ist als ein Durchmesser D der Brennstoffauslassöffnung (37).

3. Brennstoffeinspritzventil (1) nach einem der Ansprüche 1 oder 2, **dadurch gekennzeichnet,**
**dass** die Längsachse des zweiten zylindrischen Abschnitts (41) in einem Winkel γ gegenüber einer abspritzseitigen Stirnfläche (35) des Ventilsitzkörpers (5) geneigt ist.

4. Brennstoffeinspritzventil (1) nach einem der Ansprüche 1 bis 3,
**dadurch gekennzeichnet,**
**dass** die Längsachse des ersten zylindrischen Abschnitts (40) um einen Winkel ϕ gegenüber einer zulaufseitigen Stirnfläche (34) des Ventilsitzkörpers (5) geneigt ist, welcher den Brennstoffeinlaufwinkel kennzeichnet.

5. Brennstoffeinspritzventil (1) nach einem der Ansprüche 1 bis 4, **dadurch gekennzeichnet,**
**dass** ein Verschneidungsmaß (I) gleich, kleiner oder größer als Null ist.

6. Brennstoffeinspritzventil (1) nach einem der Ansprüche 1 bis 5, **dadurch gekennzeichnet,**
**dass** ein Mantelflächenabschnitt der Zylinderwand des ersten zylindrischen Abschnitts (40) an einen Mantelflächenabschnitt der Zylinderwand des zweiten zylindrischen Abschnitts (41) angrenzt und ein weiterer Mantelflächenabschnitt der Zylinderwand des ersten zylindrischen Abschnitts (40) an einen Abschnitt der Deckfläche (42) des zweiten Zylinderabschnitts (41) angrenzt.

7. Brennstoffeinspritzventil (1) nach einem der Ansprüche 1 bis 6, **dadurch gekennzeichnet,**
**dass** die gesamte Mantelfläche der Zylinderwand des ersten zylindrischen Abschnitts (40) an die Deckfläche (42) des zweiten Zylinderabschnitts (41) angrenzt.

8. Brennstoffeinspritzventil (1) nach einem der Ansprüche 1 bis 7, **dadurch gekennzeichnet,**
**dass** der gesamte oder ein Teil des abgespritzten Brennstoffstrahls als dünne Lamelle ausgegeben wird und im zweiten Fall der Rest als turbulenter zylindrischer Freistrahl ausgegeben wird.

## Claims

1. Fuel injection valve (1), in particular for directly injecting fuel into a combustion chamber (18) of an internal combustion engine, having a valve needle (3) which is arranged in a nozzle body (2) and which can be actuated by an actuator, and having a valve closing body (4) which is operatively connected to the valve needle (3) and which, in order to open and close the valve (1), interacts with a valve seat surface (6) formed on a valve seat body (5), wherein the valve seat body (5) is provided with at least one spray hole (7), wherein the at least one spray hole (7) has a first cylindrical portion (40) with a fuel inlet opening (36) and has a second cylindrical portion (41) which is arranged downstream of the first cylindrical portion (40) and which has a fuel outlet opening (37), wherein the first and second cylindrical portions (40, 41) do not run coaxially with respect to one another, **characterized**
**in that** the first cylindrical portion (40) of the spray hole (7) runs so as to be inclined obliquely at an angle with respect to a valve longitudinal axis, and the respective longitudinal axes of the first cylindrical portion (40) and of the second cylindrical portion (41) are inclined with respect to one another at an angle α such that the second cylindrical portion (41) with the fuel outlet opening (37) runs so as to be inclined obliquely at an angle with respect to the valve longitudinal axis in the opposite direction.

2. Fuel injection valve (1) according to Claim 1, **characterized**
**in that** the fuel inlet opening (36) has a diameter d which is smaller than a diameter D of the fuel outlet opening (37).

3. Fuel injection valve (1) according to either of Claims 1 and 2,
**characterized**
**in that** the longitudinal axis of the second cylindrical portion (41) is inclined at an angle γ with respect to a discharge-side end surface (35) of the valve seat body (5).

4. Fuel injection valve (1) according to one of Claims 1 to 3,
**characterized**
**in that** the longitudinal axis of the first cylindrical portion (40) is inclined at an angle ϕ with respect to a supply-side end surface (34) of the valve seat body (5), which angle characterizes the fuel inflow angle.

5. Fuel injection valve (1) according to one of Claims 1 to 4,
**characterized**
**in that** an intersection dimension (I) is equal to, less than or greater than zero.

6. Fuel injection valve (1) according to one of Claims 1 to 5,
**characterized**
**in that** one lateral surface portion of the cylinder wall of the first cylindrical portion (40) adjoins a lateral surface portion of the cylinder wall of the second cylindrical portion (41), and a further lateral surface portion of the cylinder wall of the first cylindrical portion (40) adjoins a portion of the top surface (42) of the second cylindrical portion (41).

7. Fuel injection valve (1) according to one of Claims 1 to 5,
**characterized**
**in that** the entire lateral surface of the cylinder wall of the first cylindrical portion (40) adjoins the top surface (42) of the second cylindrical portion (41).

8. Fuel injection valve (1) according to one of Claims 1 to 7,
**characterized**
**in that** all or a part of the discharged fuel jet is emitted as a thin lamella, and in the latter case, the rest is emitted as a turbulent cylindrical free jet.

## Revendications

1. Soupape d'injection de carburant (1), en particulier pour l'injection directe de carburant dans une chambre de combustion (18) d'un moteur à combustion interne, comprenant une aiguille de soupape (3) disposée dans un corps de buse (2), laquelle peut être actionnée par un actionneur et comprenant un corps de fermeture de soupape (4) en liaison fonctionnelle avec l'aiguille de soupape (3), qui coopère avec une surface de siège de soupape (6) pour ouvrir et fermer la soupape (1), la surface de siège de soupape étant réalisée sur un corps de siège de soupape (5), le corps de siège de soupape (5) étant muni d'au moins un orifice d'injection (7), l'au moins un orifice d'injection (7) présentant une première portion cylindrique (40) avec une ouverture d'entrée de carburant (36) et une deuxième portion cylindrique (41) disposée en aval de la première portion cylindrique (40) avec une ouverture de sortie de carburant (37), la première et la deuxième portion cylindrique (40, 41) ne s'étendant pas coaxialement l'une à l'autre,
**caractérisée en ce que**
la première portion cylindrique (40) de l'orifice d'injection (7) s'étend de manière inclinée obliquement suivant un certain angle par rapport à un axe longitudinal de soupape, et les axes longitudinaux respectifs de la première portion cylindrique (40) et de la deuxième portion cylindrique (41) sont inclinés l'un par rapport à l'autre suivant un angle α, de telle sorte que la deuxième portion cylindrique (41) avec l'ouverture de sortie de carburant (37) s'étende obliquement dans la direction opposée suivant un certain angle par rapport à l'axe longitudinal de la soupape.

2. Soupape d'injection de carburant (1) selon la revendication 1,
**caractérisée en ce que**
l'ouverture d'entrée de carburant (36) présente un diamètre d qui est inférieur à un diamètre D de l'ouverture de sortie de carburant (37).

3. Soupape d'injection de carburant (1) selon l'une quelconque des revendications 1 ou 2,
**caractérisée en ce que**
l'axe longitudinal de la deuxième portion cylindrique (41) est incliné suivant un angle γ par rapport à une surface frontale (35) côté pulvérisation du corps de siège de soupape (5).

4. Soupape d'injection de carburant (1) selon l'une quelconque des revendications 1 à 4,
**caractérisée en ce que**
l'axe longitudinal de la première portion cylindrique (40) est incliné suivant un angle ϕ par rapport à une surface frontale (34) du corps de siège de soupape (5) côté afflux, qui caractérise l'angle d'entrée du carburant.

5. Soupape d'injection de carburant (1) selon l'une quelconque des revendications 1 à 4,
**caractérisée en ce**
**qu'**une dimension d'intersection (I) est égale, inférieure ou supérieure à zéro.

6. Soupape d'injection de carburant (1) selon l'une quelconque des revendications 1 à 5,
**caractérisée en ce**
**qu'**une portion de surface d'enveloppe de la paroi cylindrique de la première portion cylindrique (40) est adjacente à une portion de surface d'enveloppe de la paroi cylindrique de la deuxième portion cylindrique (41) et une portion de surface d'enveloppe supplémentaire de la paroi cylindrique de la première portion cylindrique (40) est adjacente à une portion de la surface de recouvrement (42) de la deuxième portion cylindrique (41).

7. Soupape d'injection de carburant (1) selon l'une quelconque des revendications 1 à 5,
**caractérisée en ce que**
la totalité de la surface d'enveloppe de la paroi cylindrique de la première portion cylindrique (40) est adjacente à la surface de recouvrement (42) de la deuxième portion cylindrique (41).

8. Soupape d'injection de carburant (1) selon l'une quelconque des revendications 1 à 7,
**caractérisée en ce que**
la totalité ou une partie du jet de carburant pulvérisé est diffusée sous forme de lamelle mince et, dans un deuxième cas, le reste est diffusé sous forme de jet libre cylindrique turbulent.
